# EUROPÄISCHE PATENTSCHRIFT

(11) **EP 0 623 455 B1**
(45) Veröffentlichungstag und Bekanntmachung des Hinweises auf die Patenterteilung: **03.12.1997**
(21) Anmeldenummer: 94106438.8
(22) Anmeldetag: 25.04.1994
(51) Int. Cl.: B30B 9/30

(54) **Presse zum Verdichten von Material insbesondere Abfall**
Press for the compaction of materials, in particular waste
Presse pour le compactage de matériaux, en particulier de déchets

(30) Priorität: 26.04.1993 DE 4313560
(43) Veröffentlichungstag der Anmeldung: 09.11.1994
(73) Patentinhaber: Schmidt, Dieter, D-40217 Düsseldorf (DE)
(72) Erfinder: Schmidt, Dieter, D-40217 Düsseldorf (DE)
(74) Vertreter: COHAUSZ HASE DAWIDOWICZ & PARTNER

(56) Entgegenhaltungen:
- DE-U- 8 709 274
- US-A- 4 057 009
- US-A- 4 311 092
- US-A- 4 323 008

## Beschreibung

Die Erfindung betrifft eine Presse zum Verdichten von Material insbesondere Abfall durch einen Stempel bzw. eine Preßplatte, der bzw. die in einer Kammer verschiebbar und durch mindestens eine Zylinder-Kolben-Einheit angetrieben ist, die seitlich der Kammer liegt und in der Ausgangsstellung, in der das Material noch nicht verdichtet ist, eingefahren und in der Endstellung, in der das Material maximal verdichtet ist, ausgefahren ist.

Es ist bekannt, Abfall, wie z.B. Papier, in einer geschlossenen Kammer durch einen Stempel zu verdichten. Hierbei ist es auch bekannt, den Stempel durch zwei seitlich angeordnete Zylinder-Kolben-Einheiten zu bewegen, wobei der Stempel am Ende der jeweiligen Kolbenstange befestigt ist. Die Zylinder-Kolben-Einheiten stehen weit über die Kammer hinaus, so daß die Pressen große Außenabmessungen besitzen.

Im Dokument DE-U-8709274 ist eine Konstruktion beschrieben, die einen hydraulischen Antrieb aus zwei seitlich neben dem Pressegehäuse in dessen oberen Bereich angeordnete Servoeinrichtungen jeweils in Form eines achsenparallel zu diesen gerichteten, in einen Zylinder eingesetzten und beidseitig von Druckmitteln beaufschlagbaren Kolbens aufweist, deren Kolbenstangen über Winkelhebel mit der Verdichtungsplatte trieblich verbunden sind. Diese Konstruktionsweise verkleinert zwar die Außenabmessungen der Vorrichtung, erreicht dies aber nur über technisch aufwendige Kolben- bzw. Kolbenstangenbauelemente, die die Verdichtungsplatte führen.

Aufgabe der Erfindung ist es, eine Presse der eingangs genannten Art so zu verbessern, daß sie bei geringer Außenabmessung einen großen Stempelweg bzw. ein großes Kammervolumen und bei einer einfachen Konstruktion eine hohe Kippsicherheit des Stempels trotz maximaler Druckausübung aufweist.

Diese Aufgabe wird erfindungsgemäß dadurch gelöst, daß der Stempel oder ein Stempelträger nicht an einer Kolbenstange, sondern am Zylinder selbst und zwar an dem Zylinderende, an dem die Kolbenstange austritt, befestigt ist. Dabei liegt der Zylinder parallel und seitlich des Weges, an dem der Stempel sich bewegt.

Durch eine solche Konstruktion stehen die Zylinder-Kolben-Einheiten im eingefahrenen Zustand nicht oder nicht wesentlich in Richtung des Stempelweges über die Presse hinaus, so daß die Außenabmessungen der Presse weder in eingefahrener noch in der außgefahrenen Stellung wesentlich größer sind als das Kammervolumen.

Besonders vorteilhaft ist es hierbei, wenn ein Zylinderende in Höhe der Stempelstellung liegt, in der sich der Stempel in einer Ausgangsstellung befindet, und das andere Zylinderende in Höhe der Stempelstellung liegt, in der sich der Stempel in seiner Endstellung befindet.

Vorzugsweise wird vorgeschlagen, daß der Stempel einen Querträger aufweist, der an den Zylinder-Kolben-Einheiten insbesondere an den Zylindern befestigt ist und mindestens eine Zylinder-Kolben-Einheit trägt, an der die Stempelpreßfläche befestigt und weiter in die Verdichtungskammer bewegbar ist. Durch diese weitere Zylinder-Kolben-Einheit kann eine zusätzliche noch stärkere Verdichtung des Materials erreicht werden. Von größtem Vorteil ist bei allen Ausführungsbeispielen, daß zum Erzeugen der Preßkraft stets die Kolbenseite mit Druck beaufschlagt wird, die der Kolbenstangenbefestigung gegenüber liegt, so daß die Zylinder-Kolben-Einheiten einen maximalen Druck bei der Material-Verpressung aufbringen können. Der Rückhub ohne Preßvorgang erfolgt dann mit dem geringeren Druck auf der Ringseite des Zylinders.

Besonders vorteilhaft ist es, wenn jeder Zylinder an seiner Außenseite eine Führung aufweist. Hierbei kann die Führung des Zylinders von einem Rohr gebildet sein, das den Zylinder koaxial umgibt und in das der Zylinder in seiner Endpresstellung am weitesten eingefahren ist. Auch kann das Führungsrohr sich etwa über die Höhe der Maschine erstrecken und in seiner oberen Hälfte einen Schlitz für das Befestigungsteil des Stempels aufweisen. Um bewegliche Anschlüsse am Zylinder und damit Ausfälle zu verhindern, wird vorgeschlagen, daß die in die Zylinderkolbeneinheit führenden Druckleitungen durch das Innere der Kolbenstange verlaufen. Hierbei können die Druckleitungen Bohrungen in der Kolbenstange sein. Auch können die Druckleitungen Schlauch- oder Rohrleitungen im Inneren der Kolbenstange sein.

Eine besonders kippsichere Ausführung wird dann geschaffen, wenn an der Zylinder-Kolben-Einheit, insbesondere am Zylinder ein Querelement befestigt ist, an dessen beiden Enden je ein Befestigungselement befestigt ist, das mit dem Stempel bzw. der Preßplatte verbunden ist, wobei jedes Befestigungselement in einem eigenen Schlitz der Kammerwand gleitet. Vorteilhafte Ausführungen sind in den weiteren Unteransprüchen enthalten.

Wahlweise große oder kleine Ballen lassen sich pressen, wenn die Zylinder-Kolben-Einheiten in ihrer Höhe verstellbar sind und vorzugsweise der Stempel (Preßplatte) am Zylinder in einem Abstand zum oberen Zylinderende befestigt ist. Hierbei können die zum Anheben der Zylinder-Kolben-Einheit nach oben verlängerten Kolbenstangen Gewinde, insbesondere Sägezahngewinde aufweisen, auf denen jeweils ein Rad mit Innengewinde geschraubt ist, wobei alle Räder synchron insbesondere durch eine Kette antreibbar sind.

Ausführungsbeispiele der Erfindung sind in den Zeichnungen dargestellt und werden im folgenden näher beschrieben. Es zeigen:
- Fig. 1:: Einen senkrechten Schnitt durch eine Presse mit zwei seitlichen Zylinder-Kolben-Einheiten, wobei die Zylinder zusammen mit dem Stempel in der oberen Stellung dargestellt sind und in gestrichelter Darstellung in der unteren Stellung;
- Fig. 2:: Einen senkrechten Schnitt durch eine Presse entsprechend Fig. 1, wobei die Zylinder und der Stempel sich in der unteren Stellung befinden und am Stempel bzw. an einem Träger eine weitere Zylinder-Kolben-Einheit befestigt ist, die den Stempel trägt;
- Fig. 3:: Eine Presse mit einer weiteren Zylinder-Kolben-Einheit innerhalb der Presskammer;
- Fig. 4:: Eine Zylinder-Kolben-Einheit ähnlich Fig. 2 in liegender Stellung;
- Fig. 5:: Eine weitere Ausführung im waagerechten Schnitt in einem Ausschnitt.
- Fig. 6:: Eine weitere Ausführung mit höhenverstellbaren Zylinder-Kolben-Einheiten.

Die Presse weist eine quaderförmige Kammer 1 auf, in der ein waagerechter Stempel bzw. eine Preßplatte 2 senkrecht auf- und abfahrbar ist, dessen waagerechter Querschnitt dem Innenquerschnitt der Kammer 1 entspricht.

Aufeinander gegenüberliegenden Seiten sind außerhalb der Kammer 1 je eine Zylinder-Kolben-Einheit 3 senkrecht befestigt, die jeweils einen Zylinder 4, einen Kolben 5 und eine Kolbenstange 6 aufweisen. Das aus dem Zylinder austretende Ende 6a der Kolbenstange 6 ist an einem waagerechten Querträger 7 befestigt, der an der Unteroder der Oberseite der Kammer 1 befestigt ist.

Die Kolbenstangen 6 mit dem Kolben 5 sind damit unbeweglich seitlich der Kammer 1 befestigt und bei Aufgabe eines Druckmediums insbesondere einer Hydraulikflüssigkeit auf der Kolbenseite, die der Kolbenstange 6 gegenüberliegt, fahren beide Zylinder 4 nach unten. Hierbei nehmen sie den Stempel 2 mit, der an aufeinander gegenüberliegenden Seiten an den Zylindern 4 an den Zylinderenden befestigt ist, an denen die Kolbenstangen 6 austreten.

Nach diesem Preßweg des Stempels 2 und der beiden Zylinder 4 befinden sie sich in der in Fig. 1 gestrichelt dargestellten Stellung.
Soll das Material 8 noch weiter mit noch höherem verdichtet werden, so kann dies durch eine dritte größer dimensionierte Zylinder-Kolben-Einheit 9 erfolgen, die am Stempel 2 bzw. an einem Querträger 10 befestigt ist, der statt des Stempels 2 an den oberen Enden der Zylinder 4 fest ist. Die Kolbenstange 11 der dritten Zylinder-Kolben-Einheit 9 trägt am unteren Ende den Stempel 2, der hierdurch noch weiter nach unten in die Kammer einfahrbar ist, Fig. 2.

Ferner sind die zu demZylinder 9, Figur 2 und Figur 4 führenden (Druck-) Leitungen teleskopisch ausgebildet.

Diese weitere Zylinder-Kolben-Einheit 9 kann aber auch auf der gegenüberliegenden Seite der Kammer 1 angeordnet sein, wie dies Fig. 3 zeigt. Dann wird das zwischen beiden Kolben 2,2a befindliche Material von zwei Seiten her zusammengedrückt.

Im Ausführungsbeispiel nach Fig. 4 ist die Presse nach Fig. 2 waagerecht liegend angeordnet, wobei die Kammer 1 auf der dem Stempel gegenüberliegenden Seite eine Tür 12 aufweist, die während des Preßvorganges fest verschlossen ist und danach geöffnet werden kann, um das verdichtete Material herausnehmen zu können. Eine solche Tür ist bei den Pressen nach Fig. 1 und 2 an der Vorderseite der Kammer 1 in zweigeteilter Form angeordnet.

Jeder Zylinder kann an seiner Außenkante eine Führung aufweisen. Die Führung des Zylinders ist hierbei von einem Rohr gebildet, das den Zylinder koaxial umgibt und in das der Zylinder in seiner Endpresstellung am weitesten eingefahren ist. Das Führungsrohr erstreckt sich etwa über die Höhe der Maschine und weist in seiner oberen Hälfte einen Schlitz für das Befestigungsteil des Stempels auf. Die in die Zylinderkolbeneinheit führenden Druckleitungen verlaufen durch das Innere der Kolbenstange. Hierbei können die Druckleitungen Bohrungen in der Kolbenstange sein. Die Druckleitungen können auch Schlauch- oder Rohrleitungen im Inneren der Kolbenstange sein.

In einer nicht dargestellten Ausführung ist nur auf einer Außenseite der Kammer 1 eine Zylinder-Kolben-Einheit 3 angeordnet.

Im Ausführungsbeispiel nach Fig. 5 ist an der Zylinder-Kolben-Einheit, insbesondere am Zylinder 4 ein Querelement 13 befestigt, das zu beiden Seiten des Zylinders 4 vorsteht und an dessen beiden Enden je ein profilförmiges Befestigungselement befestigt ist. Die beiden Befestigungselemente ragen durch jeweils einen Schlitz 15 durch die Kammerwand 19 hindurch und sind am Stempel 2 bzw. an der Pressplatte befestigt. Auf jedem Befestigungselement kann eine Rolle 14 gelagert sein, die in dem jeweiligen Schlitz 15 läuft.

Die zwei Seitenwände jedes Schlitzes sind vorzugsweise durch U-förmige Profile 18 auf der Außenseite verstärkt, auf denen die Rolle läuft.

In nicht dargestellten Ausführungen bilden die beiden Befestigungselemente 12 zusammen mit dem Stempel bzw. der Preßplatte 2 ein U-förmiges, starres Element. In der hohlen Kolbenstange 6 liegt eine Hydraulikleitung, und der insbesondere im Querschnitt ringförmige Raum zwischen der Außenseite der Hydraulikleitung und der Innenseite der Kolbenstangeninnenwand ist als weitere Hydraulikleitung benutzt.

Figur 6 zeigt verlängerte Kolbenstangen 6 mit Sägezahn-Außengewinde und zwei am Gehäuse oder Maschinengestell gelagerte Kettenräder 20, die mit Hilfe einer Kette 21 gleichzeitig gedreht werden können. Dies führt zur gleichzeitigen Anhebung aller Zylinder-Kolben-Einheiten mit Preßplatte. Bei dieser Version ist die Preßplatte 2 etwas tiefer am Zylinder 4 befestigt, um kleinere Ballen pressen zu können. Wenn die gesamte Einheit über die Kettenräder hochgestellt wird, können dann wieder so große Ballen wie in Figur 1 gezeigt, gefertigt (gepresst) werden und zwar bei voller Nutzung der maximalen Kammer-Höhe.

## Patentansprüche

1. Presse zum Verdichten von Material (8) insbesondere Abfall durch einen Stempel (Preßplatte) (2), der in einer Kammer (1) verschiebbar und durch mindestens eine Zylinder-Kolben-Einheit (3) angetrieben ist, die seitlich der Kammer (1) liegt und in ihrer Ausgangsstellung eingefahren ist, in der das Material (8) noch nicht verdichtet ist und die Zylinder parallel und seitlich des Weges liegen, in dem der Stempel sich bewegt, und in der Endstellung ausgefahren ist, in der das Material maximal verdichtet ist,
**dadurch gekennzeichnet,**
daß der Stempel (2) oder ein Stempelträger (10) an dem Zylinderende (4a) befestigt ist, an dem die Kolbenstange (6) austritt.

2. Presse nach Anspruch 1, **dadurch gekennzeichnet,** daß ein Zylinderende (4a) in Höhe der Stempelstellung liegt, in der sich der Stempel (2) in einer Ausgangsstellung befindet, und das andere Zylinderende (4b) in Höhe der Stempelstellung liegt, in der sich der Stempel in seiner Endstellung befindet.

3. Presse nach Anspruch 1 oder 2, **dadurch gekennzeichnet,** daß der Stempel (2) einen Querträger (10) aufweist, der an den Zylinder-Kolben-Einheiten (3) insbesondere an den Zylindern (4) befestigt ist und mindestens eine Zylinder-Kolben-Einheit (9) trägt, an der die Stempelpreßfläche befestigt und weiter in die Verdichtungskammer (1) bewegbar ist.

4. Presse nach einem der vorherigen Ansprüche, **dadurch gekennzeichnet,** daß jeder Zylinder an seiner Außenseite eine Führung aufweist.

5. Presse nach Anspruch 4, **dadurch gekennzeichnet,** daß die Führung des Zylinders von einem Rohr gebildet ist, das den Zylinder koaxial umgibt und in das der Zylinder in seiner Endpresstellung am weitesten eingefahren ist.

6. Presse nach Anspruch 5, **dadurch gekennzeichnet,** daß das Führungsrohr sich etwa über die Höhe der Maschine erstreckt und in seiner oberen Hälfte einen Schlitz für das Befestigungsteil des Stempels aufweist.

7. Presse nach einem der vorherigen Ansprüche, **dadurch gekennzeichnet,** daß die in die Zylinderkolbeneinheit führenden Druckleitungen durch das Innere der Kolbenstange verlaufen.

8. Presse nach Anspruch 7, **dadurch gekennzeichnet,** daß die Druckleitungen Bohrungen in der Kolbenstange sind.

9. Presse nach Anspruch 7, **dadurch gekennzeichnet,** daß die Druckleitungen Schlauch- oder Rohrleitungen im Inneren der Kolbenstange sind.

10. Presse nach einem der vorigen Ansprüche, **dadurch gekennzeichnet,** daß in der hohlen Kolbenstange (6) eine Hydraulikleitung liegt und der insbesondere im Querschnitt ringförmige Raum zwischen der Außenseite der Hydraulikleitung und der Innenseite der Kolbenstangeninnenwand als weitere Hydraulikleitung benutzt ist.

11. Presse nach einem der vorigen Ansprüche, **dadurch gekennzeichnet,** daß in der Kammer (1) ein weiterer Stempel (2a) angeordnet ist, der entgegengesetzt der Pressrichtung des ersten Stempels (2) arbeitet, so daß das Material zwischen beiden Stempeln (2,2a) liegt.

12. Presse nach Anspruch 10, **dadurch gekennzeichnet,** daß an der Zylinder-Kolben-Einheit (3), insbesondere am Zylinder (4) ein Querelement (13) befestigt ist, an dessen beiden Enden je ein Befestigungselement befestigt ist, das mit dem Stempel bzw. der Preßplatte (2) verbunden ist, wobei jedes Befestigungselement in einem eigenen Schlitz (15) der Kammerwand (19) gleitet.

13. Presse nach einem der Ansprüche 10 bis 12, **dadurch gekennzeichnet,** daß die beiden Befestigungselemente (12) zusammen mit dem Stempel (2) bzw. der Preßplatte ein U-förmiges, starres Element bilden.

14. Presse nach einem der Ansprüche 10 bis 13, **dadurch gekennzeichnet,** daß auf dem Befestigungselement (12) eine Rolle (14) gelagert ist, die in dem Schlitz (15) läuft.

15. Presse nach einem der vorigen Ansprüche, **dadurch gekennzeichnet,** daß die zu den Zylindern (9) führenden (Druck-) Leitungen teleskopisch ausgebildet sind.

16. Presse nach einem der vorherigen Ansprüche, **dadurch gekennzeichnet,** daß die Zylinder-Kolben-Einheiten in ihrer Höhe verstellbar sind und vorzugsweise der Stempel (Preßplatte) am Zylinder in einem Abstand zum oberen Zylinderende befestigt ist.

17. Presse nach Anspruch 16, **dadurch gekennzeichnet,** daß zum Anheben der Zylinder-Kolben-Einheit die nach oben verlängerten Kolbenstangen Gewinde, insbesondere Sägezahngewinde aufweisen, auf denen jeweils ein Rad mit Innengewinde geschraubt ist, wobei alle Räder synchron insbesondere durch eine Kette antreibbar sind.

## Claims

1. A press for the compaction of material (8), more particularly waste, by a plunger (press plate) (2) which is displaceable in a chamber (1) and is driven by at least one cylinder-and-piston unit (3) which is disposed laterally of the chamber (1) and is retracted in its starting position, in which the material (8) has not yet been compacted and the cylinders lie parallel with and laterally of the path over which the plunger moves, and is extruded in the end position, in which the material is compacted to the maximum extent, characterized in that the plunger (2) or a plunger support (10) is attached to that end (4a) of the cylinder at which the piston rod (6) emerges.

2. A press according to claim 2, characterized in that one end (4a) of the cylinder is situated at the level of the plunger position which the plunger (2) occupies in its starting position, and the other end (4b) of the cylinder is situated at the level of the plunger position which the plunger occupies in its end position.

3. A press according to claims 1 or 2, characterized in that the plunger (2) has cross support (10) which is attached to the cylinder-and-piston units (3), more particularly to the cylinders (4), and bears at least one cylinder-and-piston unit (9) to which the plunger pressing surface is attached, so that the plunger can be moved further in the compaction chamber (1).

4. A press according to one of the preceding claims, characterized in that each cylinder has a guide on its exterior.

5. A press according to claim 4, characterized in that the cylinder guide is formed by a tube which encloses the cylinder coaxially and into which the cylinder is furthest introduced in its final pressing position.

6. A press according to claim 5, characterized in that the guide tube extends substantially over the height of the machine, its upper half being formed with a slot for the plunger-attaching member.

7. A press according to one of the preceding claims, characterized in that the pressure lines leading into the cylinder-and-piston unit extend through the inside of the piston rod.

8. A press according to claim 7, characterized in that the pressure lines are bores in the piston rod.

9. A press according to claim 7, characterized in that the pressure lines are lines of hoses or tubes extending inside the piston rod.

10. A press according to one of the preceding claims, characterized in that a hydraulic line is disposed in the hollow piston rod (6) and the space, more particularly of annular cross-section, between the exterior of the hydraulic line and the interior of the piston rod inner wall is used as a further hydraulic line.

11. A press according to one of the preceding claims, characterized in that disposed in the chamber (1) is a further plunger (2a) operating oppositely to the pressing direction of the first plunger (2), so that the material lies between the two plungers, (2, 2a).

12. A press according to claim 10, characterized in that attached to the cylinder-and-piston unit (3), more particularly to the cylinder (4), is a cross element (13) through each of whose ends an attaching element is attached which is connected to the plunger/press plate (2), each attaching element sliding in its own slot (15) in the chamber wall (19).

13. A press according to one of claims 10 to 12, characterized in that the two attaching elements (12) cooperate with the plunger/press plate (2) to form a U-shaped rigid element.

14. A press according to one of claims 10 to 13, characterized in that a roller (14) which runs in the slot (15) is mounted on the attaching element (12).

15. A press according to one of the preceding claims, characterized in that the pressure lines leading to the cylinders (9) are constructed telescopic.

16. A press according to one of the preceding claims, characterized in that the cylinder-and-piston units are vertically adjustable and preferably the plunger (press plate) is attached to the cylinder at a distance from the upper cylinder end.

17. A press according to claim 16, characterized in that for raising the cylinder-and-piston unit the upwardly lengthened piston rods have threadings, more particularly buttress threadings, to each of which an internally threaded wheel is screwed, all the wheels being drivable synchronously, more particularly by a chain.

## Revendications

1. Presse pour le compactage d'un matériau (8), en particulier des déchets, au moyen d'un poinçon (plateau de serrage) (2) qui est coulissant dans une Chambre (1) et entraîné par au moins un ensemble cylindre-piston (3) qui se trouve latéralement dans la chambre (1) et est rentré dans sa position de départ dans laquelle le matériau (8) n'est pas encore compacté et les cylindres se trouvent parallèles et latéralement par rapport au trajet selon lequel se déplace le poinçon et est sorti en position finale dans laquelle le matériau est compacté au maximum, caractérisée en ce que le poinçon (2) ou un support de poinçon (10) est fixé à l'extrémité (4a) du cylindre à laquelle sort la tige du piston (6).

2. Presse selon la revendication 1,
caractérisée en ce qu'une extrémité (4a) du cylindre se trouve à hauteur de la position du poinçon dans laquelle le poinçon (2) se trouve en position de départ et l'autre extrémité (4b) du cylindre se trouve à hauteur de la position du poinçon dans laquelle le poinçon se trouve à sa position finale.

3. Presse selon la revendication 1 ou 2,
caractérisée en ce que le poinçon (2) présente une poutre transversale (10) qui est fixée aux unités cylindre-piston (3), en particulier aux cylindres (4), et porte au moins une unité cylindre-piston (9) à laquelle la surface de pression du poinçon est fixée et qui peut être déplacée plus loin dans la chambre de compactage (1).

4. Presse selon l'une des revendications précédentes,
caractérisée en ce que chaque cylindre présente, sur son côté extérieur, un guidage.

5. Presse selon la revendication 4,
caractérisée en ce que le guidage du cylindre est formé par un tube qui entoure coaxialement le cylindre et dans lequel le cylindre est rentré le plus loin dans sa position de pressage finale.

6. Presse selon la revendication 5,
caractérisée en ce que le tube de guidage s'étend sensiblement sur la hauteur de la machine et présente dans sa moitié supérieure une fente pour la pièce de fixation du poinçon.

7. Presse selon l'une des revendications précédentes,
caractérisée en ce que les conduites de pression menant à l'unité cylindre-piston s'étendent à travers l'intérieur de la tige du piston.

8. Presse selon la revendication 7,
caractérisée en ce que les conduites de pression sont des alésages dans la tige du piston.

9. Presse selon la revendication 7,
caractérisée en ce que les conduites de pression sont des conduites en tuyaux ou tubulaires à l'intérieur de la tige du piston.

10. Presse selon l'une des revendications précédentes,
caractérisée en ce qu'une conduite hydraulique se trouve dans la tige (6) creuse du piston et le volume, en particulier annulaire en section transversale, entre le côté extérieur de la conduite hydraulique et le côté intérieur de la paroi intérieure de la tige du piston est utilisé comme conduite hydraulique supplémentaire.

11. Presse selon l'une des revendications précédentes,
caractérisée en ce qu'un poinçon (2a) supplémentaire, qui travaille en sens opposé à la direction de pressage du premier poinçon (2), est disposé dans la chambre (1) de sorte que le matériau se trouve entre les deux poinçons (2,2a).

12. Presse selon la revendication 10,
caractérisée en ce qu'un élément transversal (13) est fixé à l'unité cylindre-piston (3), en particulier au cylindre (4), aux deux extrémités duquel est fixé à chaque fois un élément de fixation qui est relié au poinçon ou respectivement au plateau de serrage (2), chaque élément de fixation glissant dans une fente (15) séparée de la paroi (19) de la chambre.

13. Presse selon l'une des revendications 10 à 12,
caractérisée en ce que les deux éléments de fixation (12) forment avec le poinçon (2) ou respectivement le plateau de serrage un élément rigide en forme de U.

14. Presse selon l'une des revendications 10 à 13,
caractérisée en ce qu'un rouleau (14) est monté sur l'élément de fixation (12) et court dans la fente (15).

15. Presse selon l'une des revendications précédentes,
caractérisée en ce que les conduites (de pression) menant aux cylindres (9) sont réalisées télescopiques.

16. Presse selon l'une des revendications précédentes,
caractérisée en ce que les unités cylindre-piston sont déplaçables selon leur hauteur et, de préférence, le poinçon (plateau de serrage) est fixé au cylindre à une certaine distance de l'extrémité supérieure du cylindre.

17. Presse selon la revendication 16,
caractérisée en ce que, pour le soulèvement de l'unité cylindre-piston, les tiges de piston, prolongées vers le haut, présentent des filetages, en particulier des filetages en dents de scie, sur lesquels est vissée respectivement une roue taraudée, toutes les roues pouvant être entraînées en synchronisme, en particulier au moyen d'une chaîne.
